# EUROPÄISCHE PATENTSCHRIFT

(11) **EP 0 824 449 B1**
(45) Veröffentlichungstag und Bekanntmachung des Hinweises auf die Patenterteilung: **14.06.2000**
(21) Anmeldenummer: 96902895.0
(22) Anmeldetag: 23.02.1996
(51) Int. Cl.: B63H 21/22, B63H 5/08

(54) **VERFAHREN ZUR OPTIMIERUNG DES WIRKUNGSGRADES BEI SCHIFFEN MIT BUG- UND HECKPROPELLER SOWIE ANORDNUNG ZUR EINSTELLUNG DER DREHZAHL DES BUGPROPELLERS**
METHOD OF OPTIMIZING THE EFFICIENCY OF SHIPS WITH BOW AND STERN PROPELLERS AND ARRANGEMENT FOR ADJUSTING THE SPEED OF ROTATION OF THE BOW PROPELLER
PROCEDE D'OPTIMISATION DU RENDEMENT DE BATEAUX EQUIPES D'HELICES DE PROUE ET DE POUPE, ET SYSTEME POUR AJUSTER LA VITESSE DE ROTATION DE L'HELICE DE PROUE

(43) Veröffentlichungstag der Anmeldung: 25.02.1998
(73) Patentinhaber: SIEMENS AKTIENGESELLSCHAFT, 80333 München (DE)
(72) Erfinder: BAYER, Karl-Heinz, D-91077 Kleinsendelbach (DE)
(86) Internationale Anmeldenummer: DE9600307
(87) Internationale Veröffentlichungsnummer: WO9730892

(56) Entgegenhaltungen:
- WO-A-96/06774
- DE-A- 3 222 054
- US-A- 4 836 809
- SCHIFF & HAFEN, Bd. 26, Nr. 6, Juni 1974, HAMBURG, Seite 570 XP002015631 "Grossauftrag für MaK Maschinenbau"

## Beschreibung

Die Erfindung bezieht sich auf ein Verfahren zur Optimierung des Wirkungsgrades bei Schiffen mit Bug- und Heckpropeller, insbesondere bei Fährschiffen, wobei die Drehzahl des vorderen Propellers jeweils niedriger als die Drehzahl des hinteren Propellers ist. Daneben bezieht sich die Erfindung auch auf die zugehörige Anordnung zur Einstellung der Drehzahl des Bugpropellers bei solchen Schiffen mit symmetrischer Propelleranordnung und jeweils zugehörigen separaten Antrieben.

Moderne Fährschiffe können einen Bugpropeller und einen Heckpropeller aufweisen, welche beide jeweils von separaten Antrieben angetrieben werden. Durch eine solche Anordnung wird ein Wenden des Schiffes für die Richtungsumkehr vermieden. Üblicherweise werden solche Schiffe mit symmetrischer Propelleranordnung nach einer empirisch ermittelten Kennlinie gefahren. Dies bedeutet im einzelnen, daß der vordere Propeller je nach Fahrrichtung in Abhängigkeit von der Drehzahl des hinteren Propellers mit in etwa 10 % niedriger Drehzahl gefahren wird, um insbesondere eine Bremswirkung des für den Schub nicht auszunützenden vorderen Propellers soweit wie möglich zu vermeiden.

Bekanntermaßen erhöht die Bremswirkung den Energieverbrauch der gesamten Fahranlage: Da mit den bisherigen empirischen Lösungen eine Vielzahl von nicht meßbaren Faktoren, welche Einfluß auf die optimale Drehzahl des vorderen Propellers haben, nicht berücksichtigt werden können, bleibt die bisherige Vorgehensweise in vielen Aspekten unbefriedigend. Der Wirkungsgrad der gesamten Antriebsanlage ist unter Umständen schlecht, da sich ändernde Strömungsverhältnisse, Wellengang und ähnliche äußere Faktoren nicht exakt erfaßt werden.

Aufgabe der Erfindung ist es demgegenüber, ein verbessertes Verfahren mit zugehöriger Anordnung anzugeben, mit denen insbesondere die Einstellung der Drehzahl des Bugpropellers auf einen Wert, der bei jeder Schiffsgeschwindigkeit und sonstigen beliebigen Einflußfaktoren zu einem günstigen Gesamt-Antriebs energieverbrauch führt.

Die Aufgabe ist erfindungsgemäß bei einem Verfahren der eingangs genannten Art dadurch gelöst, daß zur Wirkungsgrad-Optimierung eine Minimalwertregelung der Summe der aufgenommenen Wirkleistungen beider Antriebssysteme erfolgt. Die zugehörige Anordnung zur Einstellung der Drehzahl des Bugpropellers ist durch einen Regler mit den Wirkleistungen beider Antriebe als Eingangsgrößen gekennzeichnet, wobei im Regler die Drehzahl des Bugpropellers bestimmt wird, bei der die Summe der Wirkleistungen ein Minimum ist.

Das erfindungsgemäße Verfahren kann insbesondere eine Vorsteuerung, die nach Erfahrungswerten erfolgt, zur Korrektur ergänzen. Auch beim Hochfahrvorgang des Heckpropellers kann bereits eine Optimierung erfolgen. Im sogenannten Split-Mode, d.h. beim Langsamfahren in einem Hafenbecken od. dgl. wird trotzdem dem Steuermann volle Freiheit zum unabhängigen Einsatz beider Antriebe gegeben.

Vorteilhaft ist bei der Erfindung, daß eine vorhergehende Ermittlung und Ausführung von empirischen Kennlinien nicht mehr zwingend erforderlich ist und trotzdem mit einer minimierten Gesamtleistung gefahren wird. Da die Antriebsleistungen bei Fährschiffen üblicherweise im MW-Bereich liegen, ist insgesamt mit einer nicht unerheblichen Energieeinsparung zu rechnen.

Weitere Einzelheiten und Vorteile der Erfindung ergeben sich aus der nachfolgenden Figurenbeschreibung eines Ausführungsbeispiels. Die einzige Figur zeigt ein schematisches Blockschaltbild einer Minimalwert-Regelung bei Fährschiffen.

In der Figur ist mit 1 ein Fährschiff angedeutet, das sowohl am Bug als auch am Heck jeweils eine komplette Antriebsanlage aufweist, die beide identisch aufgebaut sind. Dadurch sind derartige Schiffe im Fährbetrieb in der Lage, ohne Wendemanöver eine Fahrtrichtungsumkehr aufzunehmen. Im einzelnen ist in der Figur ein erster Motor mit 2 mit zugehörigem Propeller 3 und ein zweiter Motor mit 4 und zugehörigem Propeller 5 bezeichnet. Beide Motoren 2 und 4 werden über geeignete Leistungsstellglieder 6 und 7, die an das Bordnetz angeschaltet sind, angesteuert.

Über Meßumformer 8 und 9 sind die jeweils von den einzelnen Motoren 2 und 4 aufgenomnmenen Leistungen erfaßbar. Die gemessenen Werte werden einem Regler 10 zugeführt und dort verarbeitet. Zweckmäßigerweise ist dem Regler 10 ein Summationsglied 11 vorgeschaltet, so daß als Eingangsgröße bereits die Summe beider Leistungen eingegeben wird.

Beiden Motoren 2 bzw. 4 ist jeweils eine Einheit 12 bzw. 14 zur Drehzahlregelung zugeordnet. Im vorliegenden Fall ist die Einheit 14 mit einem Maschinentelegraph 15 gekoppelt, so daß eine geeignete Drehzahl im Sinne einer Geschwindigkeitssteuerung des Schiffes vorgegeben werden kann.

Der Regler 10 arbeitet als Minimalwertregler. Dies bedeutet konkret, daß bei Vorgabe einer bestimmten Drehzahl am Heckpropeller und einer üblicherweise um etwa 10 % geringeren Drehzahl am Bugpropeller mit den Meßumformern 8 und 9 die jeweils aufgenommenen Leistungen erfaßt und über das Summationsglied 11 dem Regler 10 zugeführt werden. Der Regler 10 verstellt die Drehzahl des vorderen Propeller-Antriebes so lange, bis der Summenwert der aufgenommenen Wirkleistungen beider Antriebssysteme zu einem Minimum gebracht wird.

In praktischer Realisierung ist der Minimalwert-Regler 10 als digitaler Regler ausgebildet. Er kann damit eine Zusatzfunktion zu den üblichen Antriebsregelungen ausführen und erfordert deswegen keine zusätzlichen Anlagegrößen als Regel-Istwerte. Bei Fahrtrichtungswechsel kann die Drehzahlsollwert-Führung beider Antriebssysteme unmittelbar elektronisch umgeschaltet werden.

Mit dem beschriebenen Regelkonzept kann also in vergleichsweise einfacher Weise die für die Gesamtanlage aufzuwendende Energie vermindert werden. Damit ist eine Wirkungsgrad-Optimierung erreicht.

In der Praxis kann es zweckmäßig sein, von der bekannten empirischen Vorsteuerung auszugehen und die beschriebene Minimalwertregelung insbesondere zur Korrektur der vorhandenen Kennlinien zu verwenden. Auch bereits beim Hochfahrvorgang des Schiffes kann die beschriebene Wirkungsgrad-Optimierung erfolgen. Unabhängig davon ist im sogenannten Split-Mode, d.h. beim Langsamfahren in einem Hafenbecken od. dgl., die volle Manövrierfähigkeit des Schiffes gegeben. Ohne die beschriebene Minimalwertregelung können also in diesem Fall beide Propellermotoren unabhängig voneinander in beliebiger Richtung betrieben werden.

## Patentansprüche

1. Verfahren zur Optimierung des Wirkungsgrades bei Schiffen mit Bug- und Heckpropeller, insbesondere bei Fährschiffen, wobei die Drehzahl des vorderen Propellers jeweils niedriger als die Drehzahl des hinteren Propellers ist, **dadurch gekennzeichnet**, daß zur Wirkungsgrad-Optimierung eine Minimalwertregelung der Summe der aufgenommenen Wirkleistungen beider Antriebssysteme erfolgt.

2. Verfahren nach Anspruch 1, **dadurch gekennzeichnet**, daß eine Vorsteuerung nach Erfahrungswerten erfolgt und daß die Minimalwertregelung zur Korrektur verwendet wird.

3. Verfahren nach Anspruch 1 oder Anspruch 2, **dadurch gekennzeichnet**, daß bereits beim Hochfahrvorgang eine Optimierung erfolgt.

4. Anordnung zur Einstellung der Drehzahl des Bugpropellers bei Schiffen mit symmetrischer Propelleranordnung und jeweils zugehörigen separaten Antrieben, insbesondere zur Durchführung des Verfahrens nach Anspruch 1 oder einem der Ansprüche 2 bis 3, **gekennzeichzeichnet** durch einen Regler (10) mit den Wirkleistungen beider Antriebe (2, 4) als Eingangsgrößen, wobei im Regler (10) die Drehzahl des Bugpropellers bestimmt wird, bei der die Summe der Wirkleistungen ein Minimum ist.

5. Anordnung nach Anspruch 1, **dadurch gekennzeichnet**, daß der Regler (10) als digitaler Regler ausgelegt ist.

6. Anordnung nach Anspruch 1, **dadurch gekennzeichnet**, daß dem Regler (10) ein Summationsglied (11) zur Bildung der Summe der Wirkleistungen beider Antriebe vorgeschaltet ist.

7. Anordnung nach Anspruch 4, **dadurch gekennzeichnet**, daß Meßumformer (8, 9) zur Erfassung der Wirkleistungen beider Antriebe vorhanden sind.

8. Anordnung nach einem der vorhergehenden Ansprüche, **dadurch gekennzeichnet**, daß Mittel für die Umschaltung der Drehzahl-Sollwert-Führung beider Antriebe (2, 4) bei Fahrtrichtungswechsel vorhanden sind.

## Claims

1. Method for optimizing the level of efficiency in ships having bow and stern propellers, in particular in ferries, in which the rotational speed of the front propeller is in each case less than the rotational speed of the rear propeller, characterised in that the minimum value of the sum of the recorded actual power levels of both drive systems is regulated in order to optimize the level of efficiency.

2. Method according to claim 1, characterised in that initial control is effected in accordance with empirical values, and in that the regulation of the minimum value is used for the purposes of correction.

3. Method according to claim 1 or claim 2, characterised in that optimization is already effected during the running-up process.

4. Arrangement for adjusting the rotational speed of the bow propeller in ships having a symmetrical propeller arrangement and respectively associated separate drives, in particular for carrying out the method according to claim 1 or one of claims 2 to 3, characterised by a regulator (10) taking the actual power levels of both drives (2, 4) as input variables, with the rotational speed of the bow propeller at which the sum of the actual power levels is a minimum being determined in the regulator (10).

5. Arrangement according to claim 1, characterised in that the regulator (10) is designed as a digital regulator.

6. Arrangement according to claim 1, characterised in that a summation element (11) is connected upstream of the regulator (10) to provide the sum of the actual power levels of both drives.

7. Arrangement according to claim 4, characterised in that measuring transducers (8, 9) are provided for the detection of the actual power levels of both drives.

8. Arrangement according to one of the preceding claims, characterised in that means are provided for switching over the control of the nominal value of the rotational speed of both drives (2, 4) when the direction of travel changes.

## Revendications

1. Procédé pour optimiser le rendement dans des bateaux à hélice à la proue et à hélice à la poupe, notamment dans des transbordeurs, la vitesse de rotation de l'hélice avant étant inférieure à la vitesse de rotation de l'hélice arrière, caractérisé en ce qu'il s'effectue pour l'optimisation du rendement une régulation à la valeur minimum de la somme des puissances réelles absorbées des deux systèmes d'entraînement.

2. Procédé suivant la revendication 1, caractérisé en ce qu'il s'effectue une précommande suivant des valeurs empiriques et en ce que la régulation à la valeur minimum est utilisée pour la correction.

3. Procédé suivant la revendication 1 ou la revendication 2, caractérisé en ce qu'il s'effectue une optimisation déjà lors de l'opération de démarrage.

4. Dispositif pour régler la vitesse de rotation de l'hélice à la proue dans des bateaux à système d'hélices symétriques et à dispositifs d'entraînement associés distincts, notamment pour la mise en oeuvre du procédé suivant la revendication 1 ou l'une des revendications 2 à 3, caractérisé par un régulateur (10) ayant comme grandeur d'entrée les puissances réelles des deux dispositifs d'entraînement (2, 4), la vitesse de rotation de l'hélice à la proue pour laquelle la somme des puissances réelles est un minimum étant déterminée dans le régulateur (10).

5. Dispositif suivant la revendication 1, caractérisé en ce que le régulateur (10) est conçu en régulateur numérique,

6. Dispositif suivant la revendication 1, caractérisé en ce qu'il est monté en amont du régulateur (10) un organe (11) de sommation pour former la somme des puissances réelles des deux dispositifs d'entraînement.

7. Dispositif suivant la revendication 4, caractérisé en ce qu'il est présent des convertisseurs (8, 9) de mesure pour détecter les puissances actives des deux dispositifs d'entraînement.

8. Dispositif suivant l'une des revendications précédentes, caractérisé en ce qu'il est présent des moyens pour le passage à la valeur de consigne de la vitesse de rotation des deux dispositifs (2, 4) d'entraînement lors d'un changement de sens de marche.
